# EUROPÄISCHE PATENTSCHRIFT

(11) **EP 3 383 663 B1**
(45) Veröffentlichungstag und Bekanntmachung des Hinweises auf die Patenterteilung: **23.10.2019**
(21) Anmeldenummer: 16805288.4
(22) Anmeldetag: 29.11.2016
(51) Int. Cl.: B42D 25/351

(54) **SICHERHEITSELEMENT UND MIT DEMSELBEN AUSGESTATTETER DATENTRÄGER**
SECURITY ELEMENT AND DATA CARRIER PROVIDED WITH THE SAME
ÉLÉMENT DE SÉCURITÉ ET SUPPORT DE DONNÉES EQUIPÉ DE CELUI-CI

(30) Priorität: 01.12.2015 DE 102015015731
(43) Veröffentlichungstag der Anmeldung: 10.10.2018
(73) Patentinhaber: Giesecke+Devrient Currency Technology GmbH, 81677 München (DE)
(72) Erfinder: TEUFEL, Björn, 83700 Weißach (DE)
(86) Internationale Anmeldenummer: PCT/EP2016/002014
(87) Internationale Veröffentlichungsnummer: WO 2017/092864

(56) Entgegenhaltungen:
- WO-A1-2011/082761
- DE-A1-102007 005 884

## Beschreibung

Die Erfindung betrifft ein Sicherheitselement.

Datenträger, wie etwa Wert- oder Ausweisdokumente, oder andere Wertgegenstände, wie etwa Markenartikel, werden zur Absicherung oft mit Sicherheitselementen versehen, die eine Überprüfung der Echtheit der Datenträger gestatten und die zugleich als Schutz vor unerlaubter Reproduktion dienen. In diesem Zusammenhang sind (Durchsichts-)Sicherheitselemente mit mehrschichtigen Dünnschichtelementen bekannt, die bei Betrachtung im Auflicht, d.h. in Reflexion, in einer ersten Farbe erscheinen und bei Betrachtung im Durchlicht, d.h. in Transmission, in einer zweiten Farbe erscheinen. Die WO 2011/082761 A1, die ein Sicherheitselement nach dem Oberbegriff des Anspruchs 1 und dem Oberbegriff des Anspruchs 5 offenbart, beschreibt ein Dünnschichtelement mit Mehrschichtstruktur, das bei der Betrachtung im Auflicht goldfarben und bei der Betrachtung im Durchlicht blau erscheint. Die Mehrschichtstruktur beruht auf zwei semitransparenten Spiegelschichten und einer zwischen den zwei Spiegelschichten angeordneten dielektrischen Abstandsschicht.

Ausgehend davon liegt der Erfindung die Aufgabe zugrunde, ein verbessertes Sicherheitselement der eingangs genannten Art mit hoher Fälschungssicherheit und attraktivem visuellen Erscheinungsbild hierfür anzugeben. Eine bevorzugte Aufgabe ist darin zu sehen, dass bezüglich der Farben in Auflicht- und Durchlicht-Betrachtung ein breiteres Farbspektrum als bislang zur Verfügung steht.

Diese Aufgabe wird durch die in den unabhängigen Ansprüchen definierten Merkmalskombinationen gelöst. Weiterbildungen der Erfindung sind Gegenstand der Unteransprüche.

### Zusammenfassung der Erfindung

(Erster Aspekt der Erfindung) Semitransparentes Sicherheitselement gemäß dem unabhängigen Anspruch 1. Die Dicke der Farbschicht beträgt vorzugsweise 1 bis 2 Mikrometer.

Die Metallpigmente sind insbesondere die aus der WO 2005/051675 A2 bekannten Metallpigmente. Solche Metallpigmente beruhen auf einem Metall, das vorzugsweise von der Gruppe bestehend aus Aluminium, Edelstahl, Nichrome, Gold, Silber, Platin und Kupfer gewählt ist; das Metall ist insbesondere bevorzugt Aluminium, wobei der mittlere Teilchendurchmesser bevorzugt in einem Bereich von 8 bis 15 µm, weiter bevorzugt in einem Bereich von 9 bis 10 µm liegt, gemessen mit einem Coulter LS130 Laserdiffraktionsgranulometer; eine solche Druckfarbe ermöglicht z.B. die Bereitstellung einer "silbernen" Spiegelschicht, wobei im Falle des Beimischens z.B. einer gelben Farbe eine goldene Spiegelschicht erhältlich ist.

(Zweiter Aspekt der Erfindung) Semitransparentes Sicherheitselement gemäß dem unabhängigen Anspruch 5. Die Dicke der Farbschicht beträgt vorzugsweise 1 bis 2 Mikrometer.

(Dritter Aspekt der Erfindung) Datenträger gemäß dem unabhängigen Anspruch 11.

### Ausführliche Beschreibung der Erfindung

Bei dem in der vorliegenden Beschreibung genannten Wertdokument kann es sich um eine Banknote, insbesondere eine Papierbanknote, eine Polymerbanknote oder eine Folienverbundbanknote, um eine Aktie, eine Anleihe, eine Urkunde, einen Gutschein, einen Scheck, eine hochwertige Eintrittskarte, aber auch um eine Ausweiskarte, wie etwa eine Kreditkarte, eine Banckarte, eine Barzahlungskarte, eine Berechtigungskarte, einen Personalausweis oder eine Passpersonalisierungsseite handeln.

Eine Betrachtung im Auflicht ist im Sinne dieser Erfindung eine Beleuchtung des Sicherheitselements von einer Seite und eine Betrachtung des Sicherheitselements von derselben Seite. Eine Betrachtung im Auflicht liegt somit beispielsweise dann vor, wenn die Vorderseite des Sicherheitselements beleuchtet und auch betrachtet wird.

Eine Betrachtung im Durchlicht ist im Sinne dieser Erfindung eine Beleuchtung eines Sicherheitselements von einer Seite und eine Betrachtung des Sicherheitselements von einer anderen Seite, insbesondere der gegenüberliegenden Seite. Eine Betrachtung im Durchlicht liegt somit beispielsweise dann vor, wenn die Rückseite des Sicherheitselements beleuchtet und die Vorderseite des Sicherheitselements betrachtet wird. Das Licht scheint somit durch das Sicherheitselement hindurch.

Das erfindungsgemäße Sicherheitselement kann z.B. als Patch bzw. Etikett, als (Endlos-)Streifen oder als (Endlos-)Faden vorliegen.

Das transparente Trägersubstrat des Sicherheitselements kann insbesondere eine Kunststoff-Folie, z.B. eine Polyethylenterephthalat(PET)-Folie oder dergleichen sein.

Das mit dem erfindungsgemäßen Sicherheitselement auszustattende Datenträgersubstrat des Datenträgers ist insbesondere ein Papiersubstrat oder ein Papier-ähnliches Substrat, ein Polymersubstrat, ein Papier/Folie/Papier-Verbundsubstrat oder ein Folie/Papier/Folie-Verbundsubstrat. Ein mit einem Fensterbereich versehenes Wertdokument oder Sicherheitspapier kann im Falle eines Papier-Substrats, eines Papier/Folie/Papier-Verbundsubstrats oder eines Folie/Papier/Folie-Verbundsubstrats z.B. mittels einer durchgehenden Aussparung innerhalb der Papierschicht(en) erzeugt werden. Alternativ kann die Papierschicht mittels einer geeigneten Flüssigkeit, z.B. mittels wässriger Schwefelsäurelösung, in einem bestimmten Bereich transparent gemacht werden. Im Falle eines auf einem transparenten Polymersubstrat basierenden Wertdokuments kann ein Fensterbereich z.B. mittels deckungsgleicher Aussparungen in den auf der Vorder- und Rückseite des Polymersubstrats aufgebrachten opaken Druckschichten erzeugt werden.

Das erfindungsgemäße semitransparentes Sicherheitselement, das bei der Betrachtung im Auflicht und im Durchlicht unterschiedliche Farben aufweist, kann gemäß einer ersten Variante den folgenden Schichtaufbau aufweisen:
a) drucktechnisch mittels eingefärbter Metallpigmente erhältliche, in einer ersten Farbe gefärbte metallische Schicht (Schicht "V-a", wobei der Buchstabe "V" die Vorderseite des Trägersubstrats bezeichnet);
b) transparentes Trägersubstrat;
c) eine in einer zweiten Farbe erscheinende Farbschicht (Schicht "R-a", wobei der Buchstabe "R" die Rückseite des Trägersubstrats bezeichnet);
d) eine drucktechnisch mittels eingefärbter Metallpigmente erhältliche, in einer ersten Farbe eingefärbte metallische Schicht (Schicht "R-b").

Die oben genannten Farben, d.h. die erste Farbe und die zweite Farbe, können insbesondere Komplementärfarben sein (z.B. ist die erste Farbe Gelb und die zweite Farbe Blau).

Die in den Schichten a) und d) des obigen Schichtaufbaus einsetzbaren Metallpigmente sind insbesondere die aus der WO 2005/051675 A2 bekannten Metallpigmente. Solche Metallpigmente beruhen auf einem Metall, das vorzugsweise von der Gruppe bestehend aus Aluminium, Edelstahl, Nichrome, Gold, Silber, Platin und Kupfer gewählt ist; das Metall ist insbesondere bevorzugt Aluminium, wobei der mittlere Teilchendurchmesser bevorzugt in einem Bereich von 8 bis 15 µm, weiter bevorzugt in einem Bereich von 9 bis 10 µm liegt, gemessen mit einem Coulter LS130 Laserdiffraktionsgranulometer; eine solche Druckfarbe ermöglicht z.B. die Bereitstellung einer "silbernen" Spiegelschicht.

Das transparente Trägersubstrat kann auf der Vorder- und/oder der Rückseite, z.B. zwischen den Schichten a) und b) und/oder zwischen den Schichten b) und c), mit einer Prägelackschicht versehen sein, die insbesondere eine diffraktive Struktur bildende Reliefstruktur und/oder eine Mikrospiegelanordnung bildende Reliefstruktur aufweist.

Das erfindungsgemäße semitransparentes Sicherheitselement, das bei der Betrachtung im Auflicht und im Durchlicht unterschiedliche Farben aufweist, kann gemäß einer zweiten Variante den folgenden Schichtaufbau aufweisen:
A) eine in einer ersten Farbe erscheinende Farbschicht (Schicht "V-B");
B) eine semitransparente metallische Schicht (Schicht"V-A");
C) transparentes Trägersubstrat;
D) eine in einer zweiten Farbe erscheinende Farbschicht (Schicht "R-A");
E) eine semitransparente metallische Schicht (Schicht "R-B"); und
F) eine in einer ersten Farbe erscheinende Farbschicht (Schicht "R-C").

Die oben genannten Farben, d.h. die erste Farbe und die zweite Farbe, können insbesondere Komplementärfarben sein (z.B. ist die erste Farbe Gelb und die zweite Farbe Blau).

Es wird bevorzugt, dass die beiden semitransparenten metallischen Schichten B) und E) unabhängig voneinander aus einem Metall gebildet sind, wobei das Metall jeweils von der Gruppe bestehend aus Al, Ag, Ni, Cr, Cu, Au und einer Legierung eines oder mehrerer der vorstehend genannten Elemente gewählt werden kann. Die Schichtdicke der semitransparenten metallischen Schicht liegt bevorzugt in einem Bereich von 5 nm bis 15 nm. Es wird insbesondere bevorzugt, dass jede der Schichten B) und E) jeweils eine Al-Schicht ist.

Das transparente Trägersubstrat kann auf der Vorder- und/oder der Rückseite, z.B. zwischen den Schichten B) und C) und/oder zwischen den Schichten C) und D), mit einer Prägelackschicht versehen sein, die insbesondere eine diffraktive Struktur bildende Reliefstruktur und/oder eine Mikrospiegelanordnung bildende Reliefstruktur aufweist.

Das erfindungsgemäße semitransparentes Sicherheitselement, das bei der Betrachtung im Auflicht und im Durchlicht unterschiedliche Farben aufweist, kann gemäß einer dritten Variante den folgenden Schichtaufbau aufweisen:
A) eine semitransparente metallische Schicht (Schicht"V-A");
B) transparentes Trägersubstrat;
C) eine in einer ersten Farbe erscheinende Farbschicht (Schicht "R-A"); und
D) eine semitransparente metallische Schicht (Schicht "R-B").

Es wird bevorzugt, dass die beiden semitransparenten metallischen Schichten A) und D) unabhängig voneinander aus einem Metall gebildet sind, wobei das Metall jeweils von der Gruppe bestehend aus Al, Ag, Ni, Cr, Cu, Au und einer Legierung eines oder mehrerer der vorstehend genannten Elemente gewählt werden kann. Die Schichtdicke der semitransparenten metallischen Schicht liegt bevorzugt in einem Bereich von 5 nm bis 15 nm. Es wird insbesondere bevorzugt, dass jede der Schichten A) und D) jeweils eine Cu-Schicht ist.

Das transparente Trägersubstrat kann auf der Vorder- und/oder der Rückseite, z.B. zwischen den Schichten A) und B) und/oder zwischen den Schichten B) und C), mit einer Prägelackschicht versehen sein, die insbesondere eine diffraktive Struktur bildende Reliefstruktur und/oder eine Mikrospiegelanordnung bildende Reliefstruktur aufweist.

Das erfindungsgemäße semitransparentes Sicherheitselement, das bei der Betrachtung im Auflicht und im Durchlicht unterschiedliche Farben aufweist, kann gemäß einer vierten Variante den folgenden Schichtaufbau aufweisen:
A) eine semitransparente metallische Schicht (Schicht"V-A");
B) transparentes Trägersubstrat;
C) eine drucktechnisch erhältliche dielektrische Schicht, die insbesondere auf Nitrocellulose basiert (Schicht "R-A"); und
D) eine semitransparente metallische Schicht (Schicht "R-B").

Es wird bevorzugt, dass die beiden semitransparenten metallischen Schichten A) und D) unabhängig voneinander aus einem Metall gebildet sind, wobei das Metall jeweils von der Gruppe bestehend aus Al, Ag, Ni, Cr, Cu, Au und einer Legierung eines oder mehrerer der vorstehend genannten Elemente gewählt werden kann. Die Schichtdicke der semitransparenten metallischen Schicht liegt bevorzugt in einem Bereich von 5 nm bis 15 nm. Es wird insbesondere bevorzugt, dass jede der Schichten A) und D) jeweils eine Al-Schicht ist.

Das transparente Trägersubstrat kann auf der Vorder- und/oder der Rückseite, z.B. zwischen den Schichten A) und B) und/oder zwischen den Schichten B) und C), mit einer Prägelackschicht versehen sein, die insbesondere eine diffraktive Struktur bildende Reliefstruktur und/oder eine Mikrospiegelanordnung bildende Reliefstruktur aufweist.

Weitere Ausführungsbeispiele sowie Vorteile der Erfindung werden nachfolgend anhand der Figuren erläutert, bei deren Darstellung auf eine maßstabs- und proportionsgetreue Wiedergabe verzichtet wurde, um die Anschaulichkeit zu erhöhen.

Es zeigen:
- Figur 1: ein erfindungsgemäßes Sicherheitselement;
- Figur 2: ein weiteres erfindungsgemäßes Sicherheitselement;
- Figur 3: noch ein weiteres erfindungsgemäßes Sicherheitselement.

### Ausführungsbeispiel 1:

Fig. 1 zeigt ein Wertdokument, nämlich eine Banknote, mit einem Fensterbereich und einem im Fensterbereich auf das Wertdokumentsubstrat aufgebrachten erfindungsgemäßen Sicherheitselement. Der Fensterbereich des Wertdokuments wird durch eine z.B. mittels Stanzen erzeugten Aussparung 2 in der Papierschicht 1 gebildet. Das Sicherheitselement weist die folgenden Schichten auf:
a) eine drucktechnisch mittels gelb eingefärbter Metallpigmente erhältliche, in gelber Farbe gefärbte metallische Schicht 3;
b) ein transparentes Trägersubstrat 4;
c) einen blauen Farblack 5;
d) eine drucktechnisch mittels gelb eingefärbter Metallpigmente erhältliche, in gelber Farbe gefärbte metallische Schicht 6.

Das Sicherheitselement kann an der Oberfläche der Schicht 6 eine (in der Figur 1 nicht gezeigte) Klebschicht, z.B. eine Heißsiegelbeschichtung, aufweisen, um das Sicherheitselement mit der Papierschicht 1 des Wertdokuments zu verkleben.

Der Blockpfeil 7 zeigt die Betrachtung der Vorderseite des Sicherheitselements. Der Betrachter nimmt das Sicherheitselement bei Betrachtung der Vorderseite des Sicherheitselements im Auflicht in goldener Farbe wahr.

Der Blockpfeil 8 zeigt die Betrachtung der Rückseite des Sicherheitselements. Der Betrachter nimmt das Sicherheitselement bei Betrachtung der Rückseite des Sicherheitselements im Auflicht in goldener Farbe wahr.

Das Sicherheitselement erscheint bei der Betrachtung im Durchlicht, sowohl von der Vorderseite, als auch von der Rückseite her, in der Farbe Blau.

### Ausführungsbeispiel 2:

Figur 2 zeigt ein erfindungsgemäßes Sicherheitselement gemäß einem weiteren Ausführungsbeispiel. Das Sicherheitselement weist die folgenden Schichten auf:
a) eine drucktechnisch mittels gelb eingefärbter Metallpigmente erhältliche, in gelber Farbe gefärbte metallische Schicht 9;
b) eine Prägelackschicht 10, z.B. einen UV-Lack, die insbesondere eine diffraktive Struktur bildende Reliefstruktur und/oder eine Mikrospiegelanordnung bildende Reliefstruktur enthält;
c) ein transparentes Trägersubstrat 11;
d) einen blauen Farblack 12;
e) eine drucktechnisch mittels gelb eingefärbter Metallpigmente erhältliche, in gelber Farbe gefärbte metallische Schicht 13.

Das Sicherheitselement erscheint bei der Betrachtung im Durchlicht, sowohl von der Vorderseite, als auch von der Rückseite her, in der Farbe Blau.

Der Betrachter nimmt das Sicherheitselement sowohl bei Betrachtung der Vorderseite im Auflicht, als auch bei Betrachtung der Rückseite im Auflicht, in goldener Farbe wahr. Darüber nimmt der Betrachter bei Betrachtung der metallischen Schicht 9 im Auflicht ein Hologramm und/oder eine Mikrospiegelanordnung wahr.

### Ausführungsbeispiel 3:

Figur 3 zeigt ein erfindungsgemäßes Sicherheitselement gemäß einem weiteren Ausführungsbeispiel. Das Sicherheitselement weist die folgenden Schichten auf:
A) einen gelben Farblack 14;
B) eine semitransparente Al-Schicht 15;
C) ein transparentes Trägersubstrat 16;
D) einen blauen Farblack 17;
E) eine semitransparente Al-Schicht 18; und
F) einen gelben Farblack 19.

Das Sicherheitselement erscheint bei der Betrachtung im Durchlicht, sowohl von der Vorderseite, als auch von der Rückseite her, in der Farbe Blau.

Der Betrachter nimmt das Sicherheitselement sowohl bei Betrachtung der Vorderseite im Auflicht, als auch bei Betrachtung der Rückseite im Auflicht, in goldener Farbe wahr.

### Ausführungsbeispiel 4:

Ein weiteres erfindungsgemäßes Sicherheitselement weist die folgenden Schichten auf:
A) einen gelben Farblack;
B) eine semitransparente Al-Schicht;
C) ein transparentes Trägersubstrat;
D) einen roten Farblack;
E) eine semitransparente Al-Schicht; und
F) einen gelben Farblack.

Das Sicherheitselement erscheint bei der Betrachtung im Durchlicht, sowohl von der Vorderseite, als auch von der Rückseite her, in rötlicher Farbe.

Der Betrachter nimmt das Sicherheitselement sowohl bei Betrachtung der Vorderseite im Auflicht, als auch bei Betrachtung der Rückseite im Auflicht, in goldener Farbe wahr.

### Ausführungsbeispiel 5:

Ein weiteres erfindungsgemäßes Sicherheitselement weist die folgenden Schichten auf:
- ein transparentes Trägersubstrat;
- eine Cu-Schicht;
- einen Farblack in der Farbe Grün;
- eine Cu-Schicht.

Das Sicherheitselement erscheint bei der Betrachtung im Durchlicht, sowohl von der Vorderseite, als auch von der Rückseite her, in grüner Farbe.

Der Betrachter nimmt das Sicherheitselement sowohl bei Betrachtung der Vorderseite im Auflicht, als auch bei Betrachtung der Rückseite im Auflicht, in metallisch-kupferner Farbe wahr.

### Ausführungsbeispiel 6:

Ein weiteres erfindungsgemäßes Sicherheitselement weist die folgenden Schichten auf:
- eine drucktechnisch mittels gelb eingefärbter Metallpigmente erhältliche, in gelber Farbe gefärbte metallische Schicht;
- ein transparentes Trägersubstrat;
- einen grünen Farblack;
- eine drucktechnisch mittels gelb eingefärbter Metallpigmente erhältliche, in gelber Farbe gefärbte metallische Schicht.

Das Sicherheitselement erscheint bei der Betrachtung im Durchlicht, sowohl von der Vorderseite, als auch von der Rückseite her, in der Farbe Grün.

Der Betrachter nimmt das Sicherheitselement sowohl bei Betrachtung der Vorderseite im Auflicht, als auch bei Betrachtung der Rückseite im Auflicht, in goldener Farbe wahr.

### Ausführungsbeispiel 7:

Ein weiteres erfindungsgemäßes Sicherheitselement weist die folgenden Schichten auf:
- eine drucktechnisch mittels gelb eingefärbter Metallpigmente erhältliche, in gelber Farbe gefärbte metallische Schicht;
- ein transparentes Trägersubstrat;
- einen roten Farblack;
- eine drucktechnisch mittels gelb eingefärbter Metallpigmente erhältliche, in gelber Farbe gefärbte metallische Schicht.

Das Sicherheitselement erscheint bei der Betrachtung im Durchlicht, sowohl von der Vorderseite, als auch von der Rückseite her, in der Farbe Rot.

Der Betrachter nimmt das Sicherheitselement sowohl bei Betrachtung der Vorderseite im Auflicht, als auch bei Betrachtung der Rückseite im Auflicht, in goldener Farbe wahr.

### Ausführungsbeispiel 8:

Ein weiteres erfindungsgemäßes Sicherheitselement weist die folgenden Schichten auf:
- ein transparentes Trägersubstrat;
- eine Prägelackschicht, z.B. einen UV-Lack, die insbesondere eine diffraktive Struktur bildende Reliefstruktur und/oder eine Mikrospiegelanordnung bildende Reliefstruktur enthält;
- eine drucktechnisch mittels gelb eingefärbter Metallpigmente erhältliche, in gelber Farbe gefärbte metallische Schicht;
- einen blauen Farblack;
- eine drucktechnisch mittels gelb eingefärbter Metallpigmente erhältliche, in gelber Farbe gefärbte metallische Schicht.

Das Sicherheitselement erscheint bei der Betrachtung im Durchlicht, sowohl von der Vorderseite, als auch von der Rückseite her, in der Farbe Blau.

Der Betrachter nimmt das Sicherheitselement sowohl bei Betrachtung der Vorderseite im Auflicht, als auch bei Betrachtung der Rückseite im Auflicht, in goldener Farbe wahr. Darüber nimmt der Betrachter bei Betrachtung der metallischen Schicht im Auflicht ein Hologramm und/oder eine Mikrospiegelanordnung wahr.

### Ausführungsbeispiel 9:

Ein weiteres erfindungsgemäßes Sicherheitselement weist die folgenden Schichten auf:
- eine drucktechnisch mittels gelb eingefärbter Metallpigmente erhältliche, in gelber Farbe gefärbte metallische Schicht;
- ein transparentes Trägersubstrat;
- einen grünen Farblack, der in Form eines linienförmigen Musters aufgedruckt ist;
- eine drucktechnisch mittels gelb eingefärbter Metallpigmente erhältliche, in gelber Farbe gefärbte metallische Schicht.

Das Sicherheitselement erscheint bei der Betrachtung im Durchlicht, sowohl von der Vorderseite, als auch von der Rückseite her, in Form eines linienförmigen, grünen Motivs.

Der Betrachter nimmt das Sicherheitselement sowohl bei Betrachtung der Vorderseite im Auflicht, als auch bei Betrachtung der Rückseite im Auflicht, in goldener Farbe wahr.

## Patentansprüche

1. Semitransparentes Sicherheitselement zur Absicherung von Wertdokumenten (1), das bei der Betrachtung im Auflicht und im Durchlicht unterschiedliche Farben aufweist, umfassend ein transparentes Trägersubstrat (4), **dadurch gekennzeichnet, dass** das Sicherheitselement zwei drucktechnisch mittels eingefärbter Metallpigmente erhältliche, in einer ersten Farbe gefärbte metallische Schichten (3, 6) mit einer dazwischen angeordneten, in einer zweiten Farbe erscheinende Farbschicht (5) aufweist.

2. Semitransparentes Sicherheitselement nach Anspruch 1, umfassend ein transparentes Trägersubstrat mit einer Vorderseite und einer Rückseite, wobei die Vorderseite eine drucktechnisch mittels eingefärbter Metallpigmente erhältliche, in einer ersten Farbe gefärbte metallische Schicht "V-a" aufweist und die Rückseite in der Reihenfolge eine in einer zweiten Farbe erscheinende Farbschicht "R-a" und eine drucktechnisch mittels eingefärbter Metallpigmente erhältliche, in einer ersten Farbe eingefärbte metallische Schicht "R-b" aufweist.

3. Semitransparentes Sicherheitselement nach Anspruch 2, wobei das transparente Trägersubstrat auf der Vorder- und/oder der Rückseite mit einer Prägelackschicht versehen ist, die insbesondere eine diffraktive Struktur bildende Reliefstruktur und/oder eine Mikrospiegelanordnung bildende Reliefstruktur aufweist.

4. Semitransparentes Sicherheitselement nach Anspruch 2 oder 3, wobei sowohl die drucktechnisch mittels eingefärbter Metallpigmente erhältliche, in einer ersten Farbe gefärbte metallische Schicht "V-a", als auch die drucktechnisch mittels eingefärbter Metallpigmente erhältliche, in einer ersten Farbe eingefärbte metallische Schicht "R-b" jeweils gelb eingefärbte metallische Schichten sind und die in einer zweiten Farbe erscheinende Farbschicht "R-a" eine blaue Farbschicht ist.

5. Semitransparentes Sicherheitselement zur Absicherung von Wertdokumenten (1), das bei der Betrachtung im Auflicht und im Durchlicht unterschiedliche Farben aufweist, umfassend ein transparentes Trägersubstrat (4) mit zwei semitransparenten metallischen Schichten (3,6) mit einer dazwischen angeordneten Schicht, **dadurch gekennzeichnet, dass**
die dazwischen angeordnete Schicht eine in einer ersten Farbe erscheinende Farbschicht ist.

6. Semitransparentes Sicherheitselement nach Anspruch 5, umfassend ein transparentes Trägersubstrat mit einer Vorderseite und einer Rückseite, wobei die Vorderseite in der Reihenfolge eine semitransparente metallische Schicht "V-A" und eine in einer ersten Farbe erscheinende Farbschicht "V-B" aufweist und die Rückseite in der Reihenfolge eine in einer zweiten Farbe erscheinende Farbschicht "R-A", eine semitransparente metallische Schicht "R-B" und eine in einer ersten Farbe erscheinende Farbschicht "R-C" aufweist.

7. Semitransparentes Sicherheitselement nach Anspruch 6, wobei das transparente Trägersubstrat auf der Vorder- und/oder der Rückseite mit einer Prägelackschicht versehen ist, die insbesondere eine diffraktive Struktur bildende Reliefstruktur und/oder eine Mikrospiegelanordnung bildende Reliefstruktur aufweist.

8. Semitransparentes Sicherheitselement nach Anspruch 6 oder 7, wobei die semitransparente metallische Schicht "V-A" und die semitransparente metallische Schicht "R-B" unabhängig voneinander aus einem Metall gebildet sind und das Metall jeweils von der Gruppe bestehend aus Al, Ag, Ni, Cr, Cu, Au und einer Legierung eines oder mehrerer der vorstehend genannten Elemente gewählt ist.

9. Semitransparentes Sicherheitselement nach einem der Ansprüche 6 bis 8, wobei in einer ersten Farbe erscheinende Farbschicht "V-B" und die in einer ersten Farbe erscheinende Farbschicht "R-C" jeweils eine gelbe Farbschicht ist und die in einer zweiten Farbe erscheinende Farbschicht "R-A" eine blaue Farbschicht ist.

10. Sicherheitselement nach einem der Ansprüche 1 bis 9, wobei das Sicherheitselement ein (Endlos-)Streifen, ein (Endlos-)Faden oder ein Patch bzw. Etikett ist.

11. Datenträger mit einem Sicherheitselement nach einem der Ansprüche 1 bis 10.

12. Datenträger nach Anspruch 11, wobei der Datenträger ein Wertdokument, wie etwa eine Banknote, insbesondere eine Papierbanknote, Polymerbanknote oder Folienverbundbanknote, oder Ausweiskarte ist.

13. Datenträger nach Anspruch 11 oder 12, wobei das Sicherheitselement oberhalb eines im Datenträgersubstrat gebildeten Fensterbereichs angeordnet ist.

## Claims

1. A semi-transparent security element for safeguarding value documents (1), which upon viewing in incident light and in transmitted light has different colors, comprising a transparent carrier substrate (4), **characterized in that** the security element has two metallic layers (3, 6) dyed in a first color, obtainable by printing technology by means of dyed metal pigments, having an ink layer (5) arranged therebetween appearing in a second color.

2. The semi-transparent security element according to claim 1, comprising a transparent carrier substrate having a front side and a back side, wherein the front side has a metallic layer "V-a" dyed in a first color, obtainable by printing technology by means of dyed metal pigments, and the back side has, in the order, an ink layer "R-a" appearing in a second color and a metallic layer "R-b" dyed in a first color, obtainable by printing technology by means of dyed metal pigments.

3. The semi-transparent security element according to claim 2, wherein the transparent carrier substrate on the front side and/or the back side is furnished with an emboss-lacquer layer which has in particular a relief structure forming a diffractive structure and/or a relief structure forming a micromirror arrangement.

4. The semi-transparent security element according to claim 2 or 3, wherein a metallic layer "V-a" dyed in a first color obtainable by printing technology by means of dyed metal pigments, as well as the metallic layer "R-b" dyed in a first color, obtainable by printing technology by means of dyed metal pigments obtainable, respectively are metallic layers dyed in yellow and the ink layer "R-a" appearing in a second color is a blue ink layer.

5. The semi-transparent security element for safeguarding value documents (1), which upon viewing in incident light and in transmitted light has different colors, comprising a transparent carrier substrate (4), having two semi-transparent metallic layers (3, 6) having an ink layer arranged therebetween **characterized in that** the layer arranged therebetween is an ink layer appearing in a first color.

6. The semi-transparent security element according to claim 5, comprising a transparent carrier substrate having a front side and a back side, wherein the front side has, in the order, a semi-transparent metallic layer "V-A" and an ink layer "V-B" appearing in a first color and the back side has, in the order, an ink layer "R-A" appearing in a second color, a semi-transparent metallic layer "R-B" and an ink layer "R-C" appearing in a first color.

7. The semi-transparent security element according to claim 6, wherein the transparent carrier substrate on the front side and/or the back side is furnished with an emboss-lacquer layer which has in particular a relief structure forming a diffractive structure and/or a relief structure forming a micromirror arrangement.

8. The semi-transparent security element according to claim 6 or 7, wherein the semi-transparent metallic layer "V-A" and the semi-transparent metallic layer "R-B" are formed independently of each other of a metal and the metal respectively is chosen from the group consisting of Al, Ag, Ni, Cr, Cu, Au and an alloy of one or several the hereinabove mentioned elements.

9. The semi-transparent security element according to any of claims 6 to 8, wherein an ink layer "V-B" appearing in a first color and the ink layer "R-C" appearing in a first color respectively is a yellow ink layer and the ink layer "R-A" appearing in a second color is a blue ink layer.

10. The security element according to any of claims from 1 to 9, wherein the security element is an (endless) strip, an (endless) thread or a patch or label.

11. A data carrier having a security element according to any of claims 1 to 10.

12. The data carrier according to claim 11, wherein the data carrier is a value document, such as a bank note, in particular a paper bank note, polymer bank note or foil composite bank note, or identification card.

13. The data carrier according to claim 11 or 12, wherein the security element is arranged above a window region formed in the data-carrier substrate.

## Revendications

1. Élément de sécurité semi-transparent destiné à la sécurisation de documents de valeur (1), lequel, lors de l'observation en lumière incidente et en lumière transmise, présente différentes couleurs, comprenant un substrat porteur (4) transparent, **caractérisé en ce que** l'élément de sécurité comporte deux couches métalliques (3, 6) teintées en une première couleur, pouvant être obtenues par impression au moyen de pigments métalliques colorés, dotées d'une couche d'encre (5) agencée entre elles et apparaissant en une deuxième couleur.

2. Élément de sécurité semi-transparent selon la revendication 1, comprenant un substrat porteur transparent ayant une face avant et une face arrière, cependant que la face avant comporte une couche métallique « V-a » teintée en une première couleur pouvant être obtenue par impression au moyen de pigments métalliques colorés, et que la face arrière comporte, dans l'ordre, une couche d'encre « R-a » et une couche métallique « R-b » teintée en une première couleur pouvant être obtenue par impression au moyen de pigments métalliques colorés.

3. Élément de sécurité semi-transparent selon la revendication 2, cependant que le substrat porteur transparent est pourvu sur la face avant et/ou sur la face arrière d'une couche de vernis de gaufrage qui présente en particulier une structure en relief constituant une structure diffractive et/ou une structure en relief constituant un agencement de micro-miroirs.

4. Élément de sécurité semi-transparent selon la revendication 2 ou 3, cependant que tant la couche métallique « V-a » teintée en une première couleur pouvant être obtenue par impression au moyen de pigments métalliques colorés, que la couche métallique « R-b » teintée en une première couleur pouvant être obtenue par impression au moyen de pigments métalliques colorés sont respectivement des couches métalliques colorées en jaune, et que la couche d'encre « R-a » apparaissant en une deuxième couleur est une couche d'encre bleue.

5. Élément de sécurité semi-transparent destiné à la sécurisation de documents de valeur (1), lequel, lors de l'observation en lumière incidente et en lumière transmise, présente différentes couleurs, comprenant un substrat porteur (4) transparent ayant deux couches métalliques (3, 6) semi-transparentes dotées d'une couche agencée entre elles, **caractérisé en ce que** la couche agencée entre elles est une couche d'encre apparaissant en une première couleur.

6. Élément de sécurité semi-transparent selon la revendication 5, comprenant un substrat porteur transparent ayant une face avant et une face arrière, cependant que la face avant comporte, dans l'ordre, une couche métallique « V-A » semi-transparente et une couche d'encre « V-B » apparaissant en une première couleur, et que la face arrière comporte, dans l'ordre, une couche d'encre « R-A » apparaissant en une deuxième couleur, une couche métallique « R-B » semi-transparente et une couche d'encre « R-C » apparaissant en une première couleur.

7. Élément de sécurité semi-transparent selon la revendication 6, cependant que le substrat porteur transparent est, sur la face avant et/ou sur la face arrière, pourvu d'une couche de vernis de gaufrage qui présente en particulier une structure en relief constituant une structure diffractive et/ou une structure en relief constituant un agencement de micro-miroirs.

8. Élément de sécurité semi-transparent selon la revendication 6 ou 7, cependant que la couche métallique « V-A » semi-transparente et la couche métallique « R-B » semi-transparente sont, indépendamment l'une de l'autre, constituées d'un métal, et que le métal est respectivement choisi dans le groupe constitué de Al, Ag,Ni, Cr, Cu, Au et d'un alliage d'un ou de plusieurs des éléments ci-dessus.

9. Élément de sécurité semi-transparent selon une des revendications de 6 à 8, cependant que la couche d'encre « V-B » apparaissant en une première couleur et la couche d'encre « R-C » apparaissant en une première couleur est respectivement une couche d'encre jaune, et que la couche d'encre « R-A » apparaissant en une deuxième couleur est une couche d'encre bleue.

10. Élément de sécurité selon une des revendications de 1 à 9, cependant que l'élément de sécurité est un ruban (sans fin), un fil (sans fin), ou un patch ou une étiquette.

11. Support de données ayant un élément de sécurité selon une des revendications de 1 à 10.

12. Support de données selon la revendication 11, cependant que le support de données est un document de valeur tel que p.ex. un billet de banque, en particulier un billet de banque en papier, billet de banque en polymère ou billet de banque en feuille composite, ou une carte d'identification.

13. Support de données selon la revendication 11 ou 12, cependant que l'élément de sécurité est agencé au-dessus d'une zone fenêtre constituée dans le substrat du support de données.
